# FASCICULE DE BREVET EUROPEEN

(11) **EP 0 485 284 B1**
(45) Date de publication et mention de la délivrance du brevet: **21.02.1996**
(21) Numéro de dépôt: 91402972.3
(22) Date de dépôt: 06.11.1991
(51) Int. Cl.: H04R 1/34, H04R 1/30, H04R 1/40

(54) **Distributeur acoustique à symétrie de révolution**
Tonverteiler mit Rotationssymmetrie
Sound distributor with symmetry around the rotational axis

(30) Priorité: 08.11.1990 FR 9013872
(43) Date de publication de la demande: 13.05.1992
(73) Titulaire: COMMISSARIAT A L'ENERGIE ATOMIQUE, F-75015 Paris (FR); Klein, Siegfried, Dr., F-75009 Paris (FR)
(72) Inventeur: Klein, Siegfried, F-75009 Paris (FR)
(74) Mandataire: Dubois-Chabert, Guy

(56) Documents cités:
- EP-A- 0 390 123
- FR-A- 2 582 178
- US-A- 2 956 636
- US-A- 3 649 776
- US-A- 4 157 741
- US-A- 4 496 021
- Lautsprecher Handbuch, Berndt Stark; Richard Pflaum Verlag KG München, 1985, Pages 84 - 86.

## Description

La présente invention concerne un distributeur acoustique à symétrie de révolution par rapport à un axe fictif, capable de diffuser les sons d'une source sonore située sur l'axe non seulement sur 360 degrés autour de cet axe, dans un volume annulaire centré au voisinage de la source, mais aussi le long de cet axe.

Cette invention s'applique plus particulièrement à la reproduction des sons, dans une gamme de fréquences correspondant à celles dites de haute fidélité.

On ne connaît pas actuellement de distributeur acoustique présentant une structure simple et peu coûteuse, capable de distribuer des sons d'une source sonore située sur un axe, non seulement dans un volume annulaire sur 360 degrés autour de cet axe, mais aussi le long de cet axe.

On connaît un distributeur acoustique, capable de distribuer des sons d'une source sonore dans un volume annulaire, sur 360 degrés autour d'un axe fictif. Ce distributeur est représenté de manière schématique en coupe axiale, sur la figure 1.

Il présente une symétrie de révolution par rapport à un axe fictif A et il est capable, comme on le verra plus loin en détail, de diffuser des sons dans un volume annulaire sur 360 degrés autour de cet axe, ce volume annulaire étant centré au voisinage de la source. Le distributeur représenté sur cette figure comporte au moins une source sonore 1 située sur l'axe A. Cette source possède une face avant 2 et une face arrière 3. Les sons sont émis par la face avant 2 et sont diffusés dans des directions voisines de l'axe A, tel que représenté par les flèches F.

Le distributeur comporte aussi une première et une deuxième calottes 4A, 4B, réflectrices des sons émis par la source 1. Chaque calotte présente une symétrie de révolution autour de l'axe A et possède une surface externe convexe délimitant une partie externe de la calotte ainsi qu'une surface interne concave délimitant une partie interne de la calotte. Pour la première calotte 4A, la surface externe convexe est représentée en 5, tandis que la surface interne est représentée en 6. Cette surface interne délimite une partie interne 7 de la première calotte. Cette calotte présente aussi un fond 8 et une grande ouverture délimitée par un rebord 9.

La deuxième calotte 4B comporte de la même façon une surface externe convexe 10 et une surface interne 11, délimitant une partie interne 12 de cette deuxième calotte. Cette calotte comporte aussi un fond 13 et une grande ouverture délimitée par un rebord 14.

Les axes des deux calottes sont orientés selon l'axe fictif A et sont confondus avec cet axe. Les deux calottes sont disposées tête-bêche pour que leurs surfaces convexes 5, 10 soient en regard l'une de l'autre et que leurs fonds 8, 13 soient écartés d'une distance d prédéterminée, comme on le verra plus loin en détail.

Le fond 8 de la première calotte 4A comporte une petite ouverture 15 centrée sur l'axe A. La source sonore 1 est située en regard de cette ouverture, de sorte que la face avant 2 de cette source soit située dans la partie interne 7 de la première calotte 4A.

Les sons sont diffusés vers la surface externe 10 de la deuxième calotte 4B et sont réfléchis par les surfaces externes 5 et 10 des deux calottes, en s'éloignant de l'axe fictif A, de manière à être diffusés comme le montrent les flèches 16 dans un volume annulaire autour de l'axe A, c'est-à-dire sur 360° autour de cet axe. Ce volume est centré sur l'axe A en un point de cet axe voisin de la source 1 et situé entre les deux calottes.

Les grandes ouvertures des deux calottes peuvent être respectivement fermées par des couvercles 17, 18. Le couvercle 18 de la deuxième calotte 4B peut être muni d'anneaux 19 permettant de suspendre le distributeur. De la même manière, le couvercle 17 de la première calotte 4A peut être muni de pieds 20 permettant de poser le distributeur sur un support.

Le couvercle 17 peut aussi comporter des bornes de connexion 21, 22 reliées par des fils conducteurs 23, 24 à la source sonore 1. Ces bornes de connexion sont connectées par exemple aux sorties d'un amplificateur fournissant les signaux électriques correspondant aux sons à diffuser. La source sonore 1 peut être un haut-parleur de type électrodynamique, par exemple.

Les fonds 8, 13 des deux calottes sont écartés d'une distance prédéterminée d définie en fonction de la bande passante acoustique désirée. En effet, les fonds des deux calottes définissent une chambre de compression des sons et l'écart d est choisi pour que cette chambre de compression permette d'obtenir le meilleur rendement acoustique. Des pions de fixation et d'écartement des deux calottes, tels que le pion 25 permettent non seulement de rendre ces deux calottes solidaires, mais aussi de fixer l'écart d.

On a également représenté sur cette figure des pièces de renfort 26, 27 des calottes, notamment lorsque ces calottes sont constituées dans un matériau synthétique rigide, tel qu'une matière plastique par exemple. Les deux calottes peuvent bien entendu être métalliques.

Un distributeur de ce type est aussi décrit dans le document EP-A-0 390 123. Ce type de distributeur a pour inconvénient essentiel d'assurer une distribution des sons seulement dans un volume annulaire de 360° autour de l'axe, la distribution n'étant pas assurée le long de l'axe.

L'invention a pour but de remédier à ces inconvénients, notamment grâce à un distributeur acoustique à symétrie de révolution, capable de distribuer les sons, non seulement dans un volume annulaire de 360° autour d'un axe, mais aussi le long de cet axe, tout en conservant une structure simple.

L'invention a pour objet un distributeur acoustique à symétrie de révolution par rapport à un axe fictif, comportant :
- au moins une première source sonore localisée sur ledit axe, cette source sonore comportant une face avant et une face arrière, les sons étant émis par la face avant et étant diffusés dans des directions voisines dudit axe,
- une première et une deuxième calottes de réflexion des sons émis par la source, chaque calotte présentant une symétrie de révolution autour dudit axe et ayant une surface externe convexe et une surface interne délimitant une partie interne de la calotte, de sorte que la calotte présente un fond et une grande ouverture délimitée par un rebord, les deux calottes étant orientées selon ledit axe, et disposées tête-bêche, pour que leurs surfaces convexes soient en regard l'une de l'autre et que leurs fonds soient écartés d'une distance prédéterminée, le fond de la première calotte comportant une petite ouverture centrée sur ledit axe, ladite première source sonore étant située en regard de cette petite ouverture de la première calotte, de sorte que sa face avant soit située au voisinage de ladite petite ouverture de la première calotte et que sa face arrière soit située dans la partie interne de la première calotte, les sons étant diffusés vers la surface externe de la deuxième calotte et réfléchis par les surfaces externes des deux calottes, en s'éloignant dudit axe, caractérisé en ce que le fond de la deuxième calotte comprend une petite ouverture centrée sur ledit axe, la deuxième calotte comportant dans sa partie interne, un premier réflecteur sonore en forme de cornet ayant une première ouverture et une deuxième ouverture plus petite que la première ouverture, un bord de la première ouverture du cornet s'appuyant sur le rebord de la deuxième calotte, et un bord de la deuxième ouverture du cornet s'appuyant sur la face interne de la deuxième calotte, au voisinage de la petite ouverture de la deuxième calotte, le cornet ayant une face interne présentant une forme de surface exponentielle convexe de révolution autour dudit axe, la deuxième calotte comportant en outre un deuxième réflecteur en forme d'ogive, ayant une surface externe exponentielle convexe de révolution autour dudit axe, cette ogive ayant une base et un sommet, le sommet étant dirigé vers la grande ouverture de la deuxième calotte, et la base étant située en regard de la petite ouverture de la deuxième calotte, en retrait par rapport à cette petite ouverture, dans la partie interne de la deuxième calotte, de sorte que les sons émis par la première source soient aussi réfléchis par la face interne du cornet et par la face externe de l'ogive, pour être diffusés vers la grande ouverture de la deuxième calotte.

Selon une variante de ce mode de réalisation du distributeur de l'invention, celui-ci comporte une deuxième source sonore comprenant une face avant et une face arrière, les sons étant émis par la face avant de cette deuxième source et étant diffusés dans des directions voisines dudit axe, la deuxième source étant située en regard de la petite ouverture de la deuxième calotte et étant intercalée entre la base de l'ogive et ladite petite ouverture, de sorte que la face avant de la deuxième source soit située au voisinage de la petite ouverture de la deuxième calotte et que la face arrière soit située dans la partie interne de la deuxième calotte, les sons de la deuxième source étant diffusés vers la surface externe de la première calotte et réfléchis sur les surfaces externes des deux calottes, en s'éloignant dudit axe (A), ces sons étant aussi réfléchis par la face externe du cornet et par la face externe de l'ogive pour être diffusés vers la grande ouverture de la deuxième calotte.

Selon une caractéristique avantageuse, les deux calottes sont constituées dans un matériau rigide capable de réfléchir les sons.

Selon une autre caractéristique avantageuse, les sources sonores sont de type électrodynamique.

Enfin, selon une autre caractéristique, les surfaces externes des deux calottes ont une forme exponentielle.

Les caractéristiques et avantages de l'invention ressortiront mieux de la description qui va suivre, donnée en référence aux dessins annexés dans lesquels :
- la figure 1 a déja été décrite et représente schématiquement une coupe axiale d'un distributeur acoustique connu.
- la figure 2 représente schématiquement une coupe axiale d'un distributeur acoustique conforme à un mode de réalisation de l'invention,
- la figure 3 représente schématiquement une coupe axiale d'un distributeur acoustique conforme à une variante du précédent mode de réalisation.

La figure 2 représente schématiquement une coupe axiale d'un distributeur acoustique conforme à un mode de réalisation de l'invention.

Les mêmes éléments portent les mêmes références sur cette figure et sur la figure 1.

Dans ce mode de réalisation, les surfaces convexes 5 et 10 des première et deuxième calottes 4A, 4B sont des surfaces exponentielles de révolution autour de l'axe fictif A.

La première calotte 4A comporte dans sa partie interne 7, une première source sonore 1. Le distributeur comporte en outre ici, dans la partie interne 12 de la deuxième calotte 4B, un premier réflecteur sonore 40 en forme de cornet. Ce premier réflecteur présente une première ouverture 41 et une deuxième ouverture 42, plus petite que la première ouverture 41. Un bord de la première ouverture 41 du cornet s'appuie sur le rebord 43 de la deuxième calotte, tandis qu'un bord de la deuxième ouverture 42 du cornet s'appuie sur la face interne 11 de la deuxième calotte, au voisinage d'une petite ouverture 33 réalisée dans le fond de cette deuxième calotte.

Le cornet 40 présente une face interne 45 ayant la forme d'une surface exponentielle convexe de révolution autour de l'axe fictif A.

Cette deuxième calotte comporte en outre un deuxième réflecteur 46 en forme d'ogive, ayant une surface externe 47 exponentielle convexe de révolution autour de l'axe fictif A. Cette ogive comporte un sommet 49 et une base 51. Le sommet 49 est dirigé vers la grande ouverture 48 de la deuxième calotte. La base de l'ogive est située en regard de la petite ouverture 33 de la deuxième calotte, en retrait d'un écart f par rapport à cette petite ouverture, dans la partie interne de la deuxième calotte.

Il en résulte que les sons émis par la face avant 2 de la première source 1 sont diffusés selon les flèches 16 mais aussi réfléchis par la face interne 45 du cornet 40, et par la face externe 47 de l'ogive, pour être diffusés vers la grande ouverture 48 de la deuxième calotte, selon les flèches 50. Des entretoises 52 solidaires de l'ogive 46 et du bord 43 de la deuxième calotte, soutiennent l'ogive dans cette deuxième calotte.

Un distributeur conforme à ce mode de réalisation, disposé sur un plan horizontal, permet donc d'obtenir une distribution sonore dans un volume annulaire autour de l'axe fictif A, ainsi qu'une distribution sonore dirigée vers le haut comme le montrent les flèches 50. Le couvercle 17 de la première calotte 4A comporte ici aussi les bornes d'alimentation électrique de la première source sonore 1.

De manière avantageuse, le volume compris entre la face interne 44 de la deuxième calotte et le cornet 40 peut être rempli d'une matière évitant les vibrations, telle que la laine de verre par exemple.

La figure 3 représente schématiquement une variante du mode de réalisation du distributeur de la figure 2.

Les mêmes éléments portent les mêmes références sur cette figure et sur les figures précédentes.

Dans ce mode de réalisation, les surfaces convexes 5 et 10 des première et deuxième calottes 4A, 4b sont aussi des surfaces exponentielles de révolution autour de l'axe fictif A.

Comme dans le mode de réalisation de la figure 2, la première calotte 4A comporte dans sa partie interne 7, une première source sonore 1 disposée de la même façon que dans le mode de réalisation de la figure 2. Le distributeur comporte en outre ici, dans la partie interne 12 de la deuxième calotte 4B, un premier réflecteur sonore 40 en forme de cornet. Ce premier réflecteur présente une première ouverture 41 et une deuxième ouverture 42, plus petite que la première ouverture 41. Un bord de la première ouverture 41 du cornet s'appuie sur le rebord 43 de la deuxième calotte, tandis qu'un bord de la deuxième ouverture 42 du cornet s'appuie sur la face interne 11 de la deuxième calotte, au voisinage de la petite ouverture 33 de cette deuxième calotte.

Le cornet 40 présente une face interne 45 ayant la forme d'une surface exponentielle convexe de révolution autour de l'axe fictif A.

Dans cette variante, le distributeur comporte une deuxième source sonore 30, dont la face avant qui diffuse les sons, est située au voisinage de la petite ouverture 33 de la deuxième calotte par rapport à laquelle elle présente un écart **e**. Il en résulte que dans ce mode de réalisation, la face sonore 31 de la deuxième source 30 se trouve dans la partie interne 12 de la deuxième calotte 4B.

Cette deuxième calotte comporte en outre un deuxième réflecteur 46 en forme d'ogive, ayant une surface externe 47 exponentielle convexe de révolution autour de l'axe fictif A. Cette ogive s'étend entre la face arrière 32 de la deuxième source 30, et la grande ouverture 48 de la deuxième calotte. Cette ogive présente un sommet 49 dirigé selon l'axe fictif A, vers la grande ouverture 48 de la deuxième calotte.

Il en résulte que les sons émis par la face avant 31 de la deuxième source 30 sont réfléchis par la face externe 5 de la première calotte, mais aussi par la face interne 45 du cornet 40, et par la face externe 47 de l'ogive, pour être diffusés vers la grande ouverture 48 de la deuxième calotte selon la flèche 50. Il en est de même des sons émis par la première source 1, qui sont réfléchis par la surface externe 10 de la première calotte, par la surface interne du cornet et par la surface externe de l'ogive. Des entretoises 52 solidaires de l'ogive 46 et du bord 43 de la deuxième calotte soutiennent l'ogive et la deuxième source sonore 30 dans cette deuxième calotte.

Un distributeur conforme à ce mode de réalisation, disposé sur un plan horizontal, permet donc d'obtenir une distribution sonore dans un volume annulaire autour de l'axe fictif A, ainsi qu'une distribution sonore dirigée vers le haut comme le montrent les flèches 50. Le couvercle 17 de la première calotte 4A qui comporte les bornes d'alimentation électrique de la première source sonore 1, peut également comporter deux autres bornes d'alimentation 35, 36 de la deuxième source sonore 30 de la figure 1. Les deux sources sonores sont alimentées par des signaux en phase.

De manière avantageuse, le volume compris entre la face interne 44 de la deuxième calotte et le cornet 40 peut être rempli d'une matière évitant les vibrations, telle que la laine de verre par exemple.

## Revendications

1. Distributeur acoustique à symétrie de révolution par rapport à un axe fictif (A), comportant :
- au moins une première source sonore (1) localisée sur ledit axe fictif (A), cette source sonore comportant une face avant (2) et une face arrière (3), les sons étant émis par la face avant (2) et étant diffusés dans des directions voisines dudit axe,
- une première (4A) et une deuxième (4B) calottes de réflexion des sons émis par la première source sonore (1), chacune des calottes (4A, 4B) présentant une symétrie de révolution autour dudit axe fictif (A) et ayant une surface externe (5, 10) convexe et une surface interne (6, 10) délimitant une partie interne (7, 12) de la calotte, de sorte que chaque calotte présente un fond (8, 13) et une grande ouverture délimitée par un rebord (9, 14), les deux calottes étant orientées selon ledit axe et disposées tête-bêche, pour que leurs surfaces externes convexes (5, 10) soient en regard l'une de l'autre et que leurs fonds (8, 13) soient écartés d'une distance (d) prédéterminée, le fond (8) de la première calotte (4A) comportant une petite ouverture (15) centrée sur ledit axe fictif (A), ladite première source sonore (1) étant située en regard de cette petite ouverture (15) de la première calotte (4A), de sorte que sa face avant (2) soit située au voisinage de ladite petite ouverture (15) de la première calotte (4A), et que sa face arrière (3) soit située dans la partie interne (7) de la première calotte (4A), les sons étant diffusés vers la surface externe (10) de la deuxième calotte (4B) et réfléchis par les surfaces externes (5, 10) des deux calottes, en s'éloignant dudit axe (A), caractérisé en ce que le fond de la deuxième calotte (4B) comprend une petite ouverture (33) centrée sur ledit axe (A), la deuxième calotte (4B) comportant dans sa partie interne (12), un premier réflecteur sonore en forme de cornet (40) ayant une première ouverture (41) et une deuxième ouverture (42) plus petite que la première ouverture (41), un bord de la première ouverture (41) du cornet s'appuyant sur le rebord (14) de la deuxième calotte (4B), et un bord (42) de la deuxième ouverture (42) du cornet (40) s'appuyant sur la face interne (11) de la deuxième calotte (4B), au voisinage de la petite ouverture (33) de la deuxième calotte (4B), le cornet (40) ayant une face interne (45) présentant une forme de surface exponentielle convexe de révolution autour dudit axe fictif (A), la deuxième calotte (4B) comportant en outre un deuxième réflecteur en forme d'ogive (46), ayant une surface externe (47) exponentielle convexe de révolution autour dudit axe, cette ogive (46) ayant une base (51) et un sommet (49), le sommet (49) étant dirigé vers la grande ouverture (48) de la deuxième calotte (4B) et la base (51) étant située en regard de la petite ouverture (33) de la deuxième calotte (4B), en retrait d'un écart (f) par rapport à cette petite ouverture (33), dans la partie interne (12) de la deuxième calotte (4B), de sorte que les sons émis par la première source sonore (1) soient aussi réfléchis par la face interne (45) du cornet et par la face externe (47) de l'ogive (46), pour être diffusés vers la grande ouverture (48) de la deuxième calotte (4B).

2. Distributeur acoustique selon la revendication 1, caractérisé en ce qu'il comporte une deuxième source sonore (30) comprenant une face avant (31) et une face arrière (32), les sons étant émis par la face avant (31) de cette deuxième source sonore (30) et étant diffusés dans des directions voisines dudit axe fictif (A), la deuxième source sonore (30) étant située en regard de la petite ouverture (33) de la deuxième calotte (4B) et étant intercalée entre la base (51) de l'ogive (46) et ladite petite ouverture (33) de la deuxième calotte (4B), de sorte que la face avant (31) de la deuxième source sonore (30) soit située au voisinage de la petite ouverture (33) de la deuxième calotte (4B) par rapport à laquelle elle présente un écart (e) et que la face arrière (32) soit située dans la partie interne (12) de la deuxième calotte (4B), les sons de la deuxième source sonore (30) étant diffusés vers la surface externe (5) de la première calotte (4A) et réfléchis sur les surfaces externes (5, 10) des deux calottes (4A, 4B), en s'éloignant dudit axe (A), ces sons étant aussi réfléchis par la face externe du cornet (40) et par la face externe (47) de l'ogive (46) pour être diffusés vers la grande ouverture de la deuxième calotte (4B).

3. Dispositif selon l'une quelconque des revendications 1 et 2, caractérisé en ce que les deux calottes (4A, 4B) sont constituées dans un matériau rigide capable de réfléchir les sons.

4. Dispositif selon la revendication 3, caractérisé en ce que les sources sonores (1, 30) sont de type électrodynamique.

5. Dispositif selon l'une quelconque des revendications 1 à 4, caractérisé en ce que les surfaces externes (5, 10) des deux calottes (4A, 4B) sont des surfaces exponentielles convexes de révolution autour dudit axe (A).

## Patentansprüche

1. Tonverteiler mit Rotationssymetrie in bezug auf eine fiktive Achse (A), umfassend:
- wenigstens eine erste Tonquelle (1), lokalisiert auf besagter fiktiver Achse (A), wobei diese Tonquelle eine Vorderseite (2) und eine Rückseite (3) umfaßt, die Töne durch die Vorderseite (2) ausgesendet werden und in besagter Achse benachbarten Richtungen verbreitet werden,
- eine erste (4A) und eine zweite (4B) Reflexionskalotte der durch die erste Tonquelle (1) ausgesendeten Töne, wobei jede der Kalotten (4A, 4B) eine Rotationssymetrie um die fiktive Achse (A) herum aufweist und eine konvexe Außenfläche (5, 10) hat und eine Innenfläche (6, 10), die einen Innenteil (7, 12) der Kalotte abgrenzt, so daß jede Kalotte einen Boden (8, 13) aufweist und eine große Öffnung, begrenzt durch einen Rand (9, 14), wobei die beiden Kalotten der genannten Achse entsprechend ausgerichtet und entgegengesetzt angeordnet sind, damit ihre konvexen Außenflächen (5, 10) sich einander gegenüberstehen und ihre Böden um eine festgelegte Distanz (d) beabstandet sind, der Boden (8) der ersten Kalotte (4A) eine kleine Öffnung (15) umfaßt, zentriert auf besagte fiktive Achse (A), besagte erste Tonquelle (1) sich bei dieser kleinen Öffnung (15) der ersten Kalotte (4A) befindet, so daß ihre Vorderseite (2) sich in der Nähe der besagten kleinen Öffnung (15) der ersten Kalotte (4A) befindet, ihre Rückseite (3) sich in dem Innenteil (7) der ersten Kalotte (4A) befindet und die Töne ausgesandt werden in Richtung Außenfläche (10) der zweiten Kalotte (4B) und reflektiert werdem durch die Außenflächen (5, 10) der beiden Kalotten, in dem sie sich von besagter Achse (A) entfernen,
**dadurch gekennzeichnet,** daß der Boden der zweiten Kalotte (4B) eine kleine, auf die Achse (A) zentrierte Öffnung (33) aufweist, wobei die zweite Kalotte (4B) in ihrem Innenteil (12) einen ersten Tonreflektor in Form eines Schalltrichters (40) umfaßt, der eine erste Öffnung (41) hat und eine zweite Öffnung (42), kleiner als die erste Öffnung (41), ein Rand der ersten Öffnung (41) des Schalltrichters sich abstützt auf dem Rand (14) der zweiten Kalotte (4B), und ein Rand der zweiten Öffnung (42) des Schalltrichters (40) sich abstützt auf der Innenfläche (11) der zweiten Kalotte (4B) in der Umgebung der kleinen Öffnung (33) der zweiten Kalotte (4B), der Schalltrichter (40) eine Innenfläche (45) hat, die eine konvexe Exponentialrotationsflächenform um besagte fiktive Achse (A) herum aufweist, die zweite Kalotte (4B) außerdem einen zweiten Reflektor mit der Form eines spitzen Kopfes (46) umfaßt, der eine konvexe Exponentialsrotationsaußenfläche (47) um die besagte Achse herum aufweist, dieser Kopf (46) eine Basis (51) und eine Spitze (49) aufweist, die Spitze (49) in Richtung der großen öffnung (48) der zweiten Kalotte (4B) ausgerichtet ist und die Basis (51) sich gegenüber der kleinen Öffnung (33) der zweiten Kalotte (4B) befindet, zurückversetzt um einen Abstand (f) bezüglich dieser kleinen Öffnung (33) in dem Innenteil (12) der zweiten Kalotte (4B), so daß die durch die erste Tonquelle (1) ausgesendeten Töne auch reflektiert werden durch die Innenfläche (45) des Schalltrichters und durch die Außenfläche (47) des Kopfes (46), um zur großen Öffnung (48) der zweiten Kalotte (4B) gesandt zu werden.

2. Tonverteiler nach Anspruch 1, dadurch gekennzeichnet, daß er eine zweite Tonquelle (30) mit einer Vorderseite (31) und einer Rückseite (32) umfaßt, wobei die Töne durch die Vorderseite (31) dieser zweiten Tonquelle (30) ausgesendet werden und in besagter fiktiver Achse (A) benachbarten Richtungen verbreitet werden, die zweite Tonquelle (30) sich vor der kleinen Öffnung (33) der zweiten Kalotte (4B) befindet und angeordnet ist zwischen der Basis (51) des spitzen Kopfes (46) und besagter kleiner Öffnung (33) der zweiten Kalotte (4B), so daß die Vorderseite (31) der zweiten Tonquelle (30) sich in der Umgebung der kleinen Öffnung (33) der zweiten Kalotte (4B) befindet, bezüglich der sie einen Abstand (e) aufweist, und daß die Rückseite (32) sich in dem Innenteil (12) der zweiten Kalotte (4B) befindet, die Töne der zweiten Tonquelle (30) in Richtung Außenfläche (5) der ersten Kalotte (4A) gesandt und auf die Außenflächen (5, 10) der beiden Kalotten (4A, 4B) reflektiert werden, indem sie sich von besagter Achse (A) entfernen, wobei diese Töne auch durch die Außenfläche des Schalltrichters (40) reflektiert werden und durch die Außenfläche (47) des Kopfes (46), um in Richtung große öffnung der zweiten Kalotte (4B) gesandt zu werden.

3. Vorrichtung nach einem der Ansprüche 1 und 2, dadurch gekennzeichnet, daß die beiden Kalotten (4A, 4B) gebildet werden durch ein steifes Material, fähig, Töne zu reflektieren.

4. Vorrichtung nach Anspruch 3, dadurch gekennzeichnet, daß die Tonquellen (1, 30) vom elektrodynamischen Typ sind.

5. Vorrichtung nach einem der Ansprüche 1 bis 4, dadurch gekennzeichnet, daß die Außenfläche (5, 10) der beiden Kalotten 4A, 4B) konvexe Exponentialrotationsflächen um besagte Achse (A) sind.

## Claims

1. Sound distributor with symmetry of revolution with respect to a fictitious axis (A) comprising at least one first sound source (1) located on the said fictitious axis (A), said sound source having a front face (2) and a rear face (3), the sound being emitted by the front face (2) and being irradiated in directions adjacent to the said axis; a first (4A) and a second (4B) cups for reflecting the sounds emitted by the sound source (1), each cup (4A or 4B) having a symmetry of revolution about the said fictitious axis (A) and having a convex outer surface (5, 10) and an inner surface (6, 10) defining an inner portion (7, 12) of the cup, so that each cup has a bottom (8, 13) and a large opening defined by a ledge (9, 14), the two cups being oriented in accordance with said axis and arranged head to tail, so that their outer convex surfaces (5, 10) face one another and their bottoms (8, 13) are spaced by a predetermined distance (d), the bottom (8) of the first cup (4A) having a small opening (15) centred on the said fictitious axis (A), said first sound source (1) being positioned facing said small opening (15) of the first cup (4A), so that its front face (2) is located in the vicinity of said small opening (15) of the first cup (4A) and its rear face (3) is located in the inner portion (7) of the first cup (4A), the sound being irradiated towards the outer surface (10) of the second cup (4B) and reflected by the outer surfaces (5, 10) of the two cups on moving away from the said axis (A), characterized in that the bottom of the second cup (4B) has a small opening (33) centred on said axis (A), the second cup (4B) having in its inner portion (12) a first trumpet-shaped sound reflector (40) having a first opening (41) and a second opening (42) which is smaller than the first opening (41) and a second opening (42) which is smaller than the first opening (41), one edge of the first opening (41) of the trumpet bearing on the ledge (14) of the second cup (4B) and one edge (42) of the second opening (42) of the trumpet (40), bearing on the inner face (11) of the second cup (4B), in the vicinity of the small opening (33) of the second cup (4B), the trumpet (40) having an inner face (45) with a convex surface shape exponential of revolution about said fictitious axis (A), the second cup (4B) also having a second cone-shaped reflector (46) with a convex outer surface (42) expenential of revolution about the said axis, said cone (46) having a base (51) and an apex (49), the apex (49) being directed towards the large opening (48) of the second cup (4B) and the base (51) being positioned facing the small opening (33) of the second cup (4B), set back by spacing (e) from said small opening (33), in the inner portion (12) of the second cup (4B), so that the sounds emitted by the first sound source (1) are also reflected by the inner face (45) of the trumpet and by the outer face (47) of the cone (46) and are radiated towards the large opening (48) of the second cup (4B).

2. Sound distributor according to claim 1, characterized in that it has a second sound source (30) with a front face (31) and a rear face (32), the sound being emitted by the front face (31) of said second sound source (30) and being irradiated in directions adjacent to said fictitious axis (A), the second sound source (30) being positioned facing the small opening (33) of the second cup (4B) and being placed between the base (51) of the cone (46) and said small opening (33) of the second cup (4B), so that the front face (31) of the second sound source (30) is located in the vicinity of the small opening (33) of the second cup (4B) relative to which it has a spacing (e) and the rear face (32) is located in the inner portion (12) of the second cup (4B), the sounds of the second sound source (30) being radiated towards the outer surface (5) of the first cup (4A) and reflected on the outer surfaces (5, 10) of the two cups (4A, 4B) on moving away from said axis (A), said sounds also being reflected by the outer face of the trumpet (40) and by the outer face (47) of the cone (46) and are then radiated towards the large opening of the second cup (4B).

3. Distributor according to either of the claims 1 and 2, characterized in that the two cups (4A, 4B) are made from a rigid, sound-reflecting material.

4. Distributor according to claim 3, characterized in that the sound sources (1, 30) are of the electrodynamic type.

5. Distributor according to any one of the claims 1 to 4, characterized in that the outer surfaces (5, 10) of the two cups (4A, 4B) are convex surfaces exponential of revolution about the said axis (A).
